# EUROPÄISCHE PATENTSCHRIFT

(11) **EP 3 696 338 B1**
(45) Veröffentlichungstag und Bekanntmachung des Hinweises auf die Patenterteilung: **11.10.2023**
(21) Anmeldenummer: 20154826.0
(22) Anmeldetag: 31.01.2020
(51) Int. Cl.: E04B 5/32, E04B 1/41

(54) **ABSCHALUNGSEINHEIT MIT VERBINDUNGSELEMENT, TEILESET ZUM AUFBAU EINER ABSCHALUNG UND ABSCHALUNG ZUR BILDUNG EINES GIESSBETONELEMENTS**
SHUTTERING UNIT WITH CONNECTING ELEMENT, PARTS SET FOR CONSTRUCTING SHUTTERING AND SHUTTERING FOR FORMING A CAST CONCRETE ELEMENT
UNITÉ DE COFFRAGE POURVUE D'ÉLÉMENT DE LIAISON, ENSEMBLE DE PIÈCES DESTINÉ AU MONTAGE D'UN COFFRAGE ET COFFRAGE PERMETTANT DE FORMER UN ÉLÉMENT EN BÉTON COULÉ

(30) Priorität: 12.02.2019 CH 1722019
(43) Veröffentlichungstag der Anmeldung: 19.08.2020
(73) Patentinhaber: Mägert Bautechnik AG, 6052 Hergiswil (CH)
(72) Erfinder: Mägert, Marc, 3714 Frutigen (CH)
(74) Vertreter: Naiu, Radu Mircea

(56) Entgegenhaltungen:
- WO-A1-2007/053907
- WO-A1-2008/046177
- KR-B1- 101 818 889
- US-A- 1 939 007
- US-B1- 6 874 288
- US-B2- 9 834 945

## Beschreibung

### Gebiet der Erfindung

Die Erfindung betrifft eine Abschalungseinheit mit einem Verbindungselement, ein Teileset zum Aufbau einer Abschalung und eine Abschalung zur Bildung eines Giessbetonelements gemäss dem jeweiligen Anspruch.

### Hintergrund

Es ist bekannt, verlorene Abschalungen im Betonbau zu verwenden, um Bereiche abzuschalen, in denen ein Giessbetonelement gebildet werden soll. Die Abschalungen werden in diesem Zusammenhang als "verloren" bezeichnet, da sie nach dem Giessen im Betonelement verbleiben. Vor dem eigentlichen Giessprozess müssen Abschalungsplatten derart positioniert und befestigt werden, dass die zu erreichende Form des aufzubauenden Elements realisiert wird. Beim Giessbetonelement kann es sich dabei um Decken, Tür- bzw. Fensterleibungen, Aussparungen, usw. handeln. Aufgrund der vielfältigen Anwendungsfälle bezogen auf geometrische Formen des Betonelements, Materialien übriger Komponenten, Befestigungsmöglichkeiten für die Abschalungsplatten usw. muss beim Aufbau einer Abschalung fallspezifisch vorgegangen werden. Hinzu kommt auch die Berücksichtigung eventueller Hindernisse, die bei einer vorgesehenen Befestigung der Abschalung im Wege stehen.

Das koreanische Patent KR 101 818 889 B1 offenbart eine Formpaneelanordnung und ein Formbauverfahren die so konfiguriert sind, dass rechteckige Rahmen eines Formpaneels mit einem Paar horizontaler Verstärkungsstäbe und mit einem vertikalen Verstärkungsstab zusammengebaut werden, wodurch ein starker und einfacher Eingriff von Eingriffselementen durch eine Vielzahl von Keilstiften mit Stiftlöchern ermöglicht wird.

### Darstellung der Erfindung

Aufgabe der vorliegenden Erfindung ist es, eine flexible, möglichst universell anwendbare Befestigungsmöglichkeit für Abschalungen bereitzustellen, die gleichzeitig bezüglich Effizienz und Aufbauschnelligkeit vorteilhaft ist.

Die Aufgabe wird mit den Vorrichtungen gemäss den unabhängigen Ansprüche gelöst.

Demgemäss betrifft ein erster Aspekt der Erfindung eine Abschalungseinheit umfassend ein Verbindungselement und eine erste Abschalungsplatte. Das Verbindungselement ist zur Verbindung mindestens der ersten Abschalungsplatte mit einer weiteren Baueinheit bei einem Betonierprozess ausgestaltet. Das Verbindungselement umfasst mindestens einen ersten Verbindungsschenkel welcher formschlüssig in eine Aufnahme der ersten Abschalungsplatte einführbar und parallel längsseitig entlang der Wirkfläche der Abschalungsplatte bis zu einer vorgesehenen Endposition verschiebbar ist, mindestens eine erste Fixierungsöffnung und mindestens ein erstes keilförmiges Fixierungselement das zur kraftschlüssigen Fixierung des Verbindungselements an der ersten Abschalungsplatte in der ersten Fixierungsöffnung einführbar und arretierbar ist. Die Abschalungsplatte weist mindestens eine Aufnahme auf, wobei die Aufnahme als Nut in der Abschalungsplatte oder als auf der Wirkfläche der Abschalungsplatte befestigtes Profil ausgestaltet ist und ein Boden oder Durchmesser der Aufnahme breiter als eine längsseitige Öffnung der Aufnahme ist. Ein der Aufnahme zugeordneter Verbindungsschenkel des Verbindungselements ist als formschlüssiges Gegenstück zur Aufnahme ausgebildet.

In einer besonders bevorzugten Ausführungsform umfasst das Verbindungselement mindestens eine Aufnahmeöffnung zur Aufnahme eines Halteelements das als Zwischenelement zur Verbindung der mindestens einen ersten Abschalungsplatte mit der weiteren Baueinheit dient.

In einem zweiten Aspekt der Erfindung wird ein Teileset beansprucht. Es umfasst eine Abschalungseinheit gemäss dem ersten Aspekt der Erfindung und ein Halteelement. Das Halteelement ist ein Profil mit mindestens zwei Schenkeln, welches mit einem Schenkel bevorzugt drehbar in der U-förmigen oder kreisförmigen oder dreieckigen oder viereckigen Aufnahmeöffnung des Verbindungselements aufgenommen ist. Je nach Form der Aufnahmeöffnung kann das Profil eine oder mehrere Formen aufweisen:
- bei einer U-förmigen Aufnahmeöffnung ist das Profil L-förmig;
- bei einer kreisförmigen Aufnahmeöffnung ist das Profil T-förmig, U-förmig, rundrohrförmig oder rechteckrohrförmig;
- bei einer viereckigen Aufnahmeöffnung ist das Profil rundrohrförmig oder rechteckrohrförmig;
bei einer dreieckigen Aufnahmeöffnung ist das Profil rundrohrförmig.

Ein dritter Aspekt der Erfindung betrifft ein Teileset zum Aufbau einer Abschalung für die Bildung eines Giessbetonelements. Der Teileset umfasst in einer Ausführungsform
- eine Anzahl von Abschalungseinheiten gemäss dem ersten Aspekt der Erfindung, und
- eine Anzahl von Halteelementen, bevorzugt Winkelprofile.

Ein vierter Aspekt der Erfindung befasst sich mit einer Abschalung zur Bildung eines Giessbetonelements. Diese umfasst mindestens eine Abschalungseinheit gemäss dem ersten Aspekt der Erfindung mit montierten Halteelementen .

Vorzugsweise wird die Abschalung gemäss dem vierten Aspekt der Erfindung als verlorene Abschalung bei Decken, Wänden und Bodenplatten aus Beton, als verlorene Abschalung als Ausbesserungsplatte, als Türschalung, als Fensterschalung oder als Aussparung verwendet.

Ein Vorteil der Erfindung ist die Flexibilität bzgl. der Anpassung an verschiedene Baubedingungen; das Verbindungselement der Abschalungseinheit gemäss dem ersten Aspekt der Erfindung ist derart konzipiert, dass es einerseits eine formschlüssige Verbindung bereitstellt, die in der interessierenden Richtung stufenlos verstellbar ist, so dass eine beliebige Endposition einstellbar ist um Hindernissen wie Armierungseisen bei Betonierten Wänden oder Aussparungen auszuweichen, und andererseits eine kraftschlüssige Verbindung zur Fixierung des Verbindungselements in seiner Endposition bereitstellt. Weiter ist die erhöhte Flexibilität im Hinblick auf die weiteren Aspekte der Erfindung auch dadurch gegeben, dass verschiedene Bausätze bereitgestellt werden, die je nach Anwendung Vorteile bieten. Hier ist auch die erhöhte Effektivität zu nennen, da bei geeigneter Wahl des Bausatzes Arbeitsschritte eingespart werden können.

Ein weiterer Vorteil der Erfindung ist, dass mit dem Verbindungselement zwei Abschalungsplatten in einem Winkel 180° oder in einem Winkel ≠ 180°, vorzugsweise 90°, form- und kraftschlüssig gekoppelt werden können und das Verbindungselement zugleich ein Halteelement aufnehmen kann was eine stabile Abschalung sowie eine rationelle Montage ermöglicht.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine schematische perspektivische Darstellung eines Bauabschnitts zum Bau einer Betondecke unter Einsatz der erfindungsgemässen Vorrichtung,
Fig. 2 eine Draufsicht einer Ausführungsform eines Verbindungselements,
Fig. 3 bis 5 Draufsichten weiterer Ausführungsformen des Verbindungselements aus Fig. 2,
Fig. 6 und 7 Draufsichten von Verbindungselementen mit eingeführten Halteelementen,
Fig. 6a und 6b perspektivische Darstellungen weiterer Ausführungsformen des Verbindungselements,
Fig. 8 eine perspektivische Darstellung des Verbindungselements aus Fig. 2 mit eingeführten Fixierungselementen,
Fig. 9 eine perspektivische Darstellung einer weiteren Ausführungsform des Verbindungselements als Inneneckverbindungselement mit eingeführten Fixierungselementen,
Fig. 10 drei Momentaufnahmen einer Sequenz zur Befestigung eines Verbindungselements an einer Abschalungsplatte,
Fig. 11 eine perspektivische Darstellung der Sequenz aus Fig. 10,
Fig. 12 drei Momentaufnahmen einer Sequenz zur Befestigung einer weiteren Ausführungsform eines Verbindungselements an einer Abschalungsplatte,
Fig. 13 eine perspektivische Darstellung der Sequenz aus Fig. 12,
Fig. 14 bis 20 Querschnittsansichten verschiedener Ausführungsformen von erfindungsgemässen Abschalungseinheiten mit in Abschalungsplatten eingeführten Verbindungsschenkeln des Verbindungselements,
Fig. 21 und 22 eine Querschnittsansicht bzw. eine perspektivische Ansicht einer weiteren Ausführungsform einer erfindungsgemässen Abschalungseinheit mit einer weiteren Ausführungsform eines Verbindungsschenkels des Verbindungselements,
Fig. 23 perspektivische Darstellungen verschiedener Ausführungsformen von Verbindungseinheiten,
Fig. 24 eine perspektivische Darstellung des Details C aus Fig. 1,
Fig. 25 eine perspektivische Darstellung des Details B aus Fig. 1,
Fig. 26 eine perspektivische Darstellung des Details D aus Fig. 1,
Fig. 27 eine perspektivische Darstellung eines Anwendungsbeispiels der Erfindung,
Fig. 28 eine perspektivische Darstellung des Details E aus Fig. 27, und
Fig. 29 bis 31 perspektivische Darstellungen weiterer Anwendungsbeispiele der Erfindung.

### Wege zur Ausführung der Erfindung

Längsseitig bezieht sich in diesem Dokument auf die für die Funktion der Abschalungsplatte massgeblichen Wirkfläche. Seitlich bezieht sich auf die für die Funktion der Abschalungsplatte nicht relevanten Fläche, mit anderen Worten auf die Dicke der Abschalungsplatte.

**Fig. 1** zeigt eine schematische perspektivische Darstellung eines Bauabschnitts zum Bau einer Betondecke unter Einsatz der erfindungsgemässen Vorrichtung. In diesem Zusammenhang wird angemerkt dass im Text der Einfachheit halber immer dann von erfindungsgemässer "Vorrichtung" gesprochen wird, wenn mehrere alternative Optionen der Verwendung der Erfindung vorhanden sind. Diese Optionen spiegeln sich in den unabhängigen Ansprüchen.

In Fig. 1 ist eine typische Anwendung der vorliegenden Erfindung für eine Baustruktur 24 dargestellt, nämlich die Vorbereitung zur Konstruktion einer Decke für einen Raum (weitere Anwendungsbeispiele der Erfindung sind in Fig. 27, 29, 30 dargestellt). Es sind aus Übersichtlichkeitsgründen nur zwei Backsteinmauern 21 des Raums dargestellt (wobei Betonmauern auch möglich sind). Im Raum ist eine Tragestruktur für die zu giessende Betondecke errichtet, die vertikale Abstützpfosten 22 und horizontale Träger 23, in diesem Fall Doppel-T-Träger, umfasst. Auf den horizontalen Trägern 23 liegen Platten 20 einer stützenden Baueinheit für die zu giessende Decke. Auf der Backsteinmauer 21 sind Abschalungsplatten 2, 2a, 2b aufgestellt, welche mittels Verbindungselemente 1 und Halteelemente 3 an den Platten 20 befestigt sind. Diese dienen der seitlichen Formgebung der Decke, während die Platten 20 der unteren Formgebung der Decke dienen.

Die Rechtecke B, C, D weisen auf später im Detail beschriebenen Detailansichten von typischen Arten von Verbindung mittels der vorliegenden Erfindung hin.

**Fig. 2** zeigt eine Draufsicht der bevorzugten Ausführungsform eines Verbindungselements 1 in einer typischen Lieferform mit den dazugehörigen Fixierungselementen 7 und einem Stopper 10, die später in Zusammenhang mit Fig. 14 bis 20 beschrieben wird. Praktischerweise sind alle Elemente mittels Sollbruch-Verbindungsstege 7a miteinander verbunden und können durch Abbrechen der Stege für die Verwendung getrennt werden. In dieser Ausführungsform ist das Verbindungselement 1 im Wesentlichen trapezförmig und besitzt einen ersten und einen zweiten Verbindungsschenkel 1a, 1b. Der Verbindungsschenkel 1a besitzt die Fixieröffnungen 6a und 6b, der Verbindungsschenkel 1b besitzt die Fixieröffnung 6c. Die Fixierungsöffnungen sind zur Zusammenwirkung mit jeweils einem Fixierungselement 7 bestimmt, um das Verbindungselement 1 an einer Abschalungsplatte 2 kraftschlüssig zu befestigen. Dazu wird das Fixierungselement 7 in die Fixierungsöffnung 6a, 6b, 6c eingeführt und arretiert. Mit dem Verbindungsschenkel 1a und den Fixieröffnungen 6a und 6b lassen sich zwei Abschalungsplatten 2 seitlich form- und kraftschlüssig verbinden was in Zusammenhang mit Fig. 25 näher beschrieben ist. Mit den zwei Verbindungsschenkel 1a, 1b und den Fixieröffnungen 6a, 6c lässt sich eine Eckverbindungen realisieren was in Zusammenhang mit Fig. 26 näher beschrieben ist. Ferner besitzt das Verbindungselement 1 eine Aufnahmeöffnung 8 für ein Halteelement 3. Jedes Fixierungselement 7 besitzt einen Widerhaken 11, damit er nach dem Einführen nicht wieder aus der Fixierungsöffnung 6a, 6b, 6c herausfällt.

**Fig. 3 bis 5** zeigen Draufsichten auf weitere Ausführungsformen des Verbindungselements aus Fig. 2 mit verschiedenen Aufnahmeöffnungen 8, welche in Fig. 3 quadratisch, in Fig. 4 dreieckförmig und in Fig. 5 kreisförmig ist.

**Fig. 6 und 7** zeigen Draufsichten auf Verbindungselemente 1 mit eingeführten Halteelementen 3. Dabei ist in Fig. 6 die Aufnahmeöffnung 8 C-förmig bzw. U-förmig und in Fig. 7 kreisförmig. Je nach zu verwendendem Halteelement 3 können verschiedene Verbindungselemente 1 und umgekehrt verwendet werden. Bevorzugt ist die Aufnahmeöffnung 8 derart ausgestaltet, dass das Halteelement 3 mit einem Halteschenkel mindestens teilweise darin drehbar ist.

In Fig. 6 ist das Halteelement 3 L-förmig und kann in der Aufnahmeöffnung um 90° gedreht werden, wie aus der Figur ersichtlich ist. Dabei gleiten die Innenschenkelflächen des Profils an der in die Aufnahmeöffnung hineinragende Ausformung. Die Endpositionen sind durch die in der Aufnahmeöffnung unten dargestellten Anschlagflächen definiert.

In Fig. 7 ist das Halteelement 3 ein quadratisches Profil, welches in Zusammenspiel mit der kreisrunden Aufnahmeöffnung 8 eine komplette 360°- bzw. Endlosdrehung des Haltelements 3 möglich macht.

Die Drehbarkeit des Halteelements 3 ist grundsätzlich bei der vorliegenden Erfindung erwünscht, da sie ein gutes Mittel zur Anpassung der Lage des zweiten Schenkels 3b des Halteelements 3 im Hinblick auf mögliche Hindernisse bei der Aufbauposition sowie für den Transport eines zusammengestellten Abschalungselements darstellt.

**Fig. 6a und 6b** zeigen perspektivische Darstellungen weiterer Ausführungsformen des Verbindungselements.

In Fig. 6a ist das Verbindungselement 1 trapezförmig und zwei seiner Seiten sind vom ersten Verbindungsschenkel 1a und von einem zweiten Verbindungsschenkel 1b gebildet. Weitere zwei Seiten des Quadrats bilden hier jeweils einen zusätzlichen Verbindungsschenkel 1c, 1d für die Verbindung zweier Abschalungsplatten (2, 2b) in einem anderen Winkel (z.B. 70°, 80° oder 120°).

Ferner zeigt diese Ausführungsform beispielhaft die Anordnung zweier Aufnahmeöffnungen 8, die hier dieselbe Form wie in Fig. 6 haben. Zwei Aufnahmeöffnungen 8 können auch bei anderen Ausführungsformen vorgesehen sein. In einer hier nicht gezeigten Ausführungsform sind zwei T-förmige oder L-förmige Aufnahmeöffnungen 8 vorgesehen, welche gegeneinander gedreht sind, insbesondere um 90° gegeneinander gedreht sind. Mit Vorteil kann damit bei einer Abschalungseinheit 14 mit vormontiertem Halteelement 3 für den Transport das Halteelement 3 in einer der L-förmigen Öffnungen gelagert werden, so dass das Halteelement 3 an der Abschalungsplatte 2 anliegt (und somit nicht stört). Für die Installation kann das Haltelement 3 in die zweite L-förmige Aufnahmeöffnung umgesteckt werden so dass es nun senkrecht von der Abschalungsplatte weg ragt.

In Fig. 6b ist das Verbindungselement 1 dreieckförmig. Zwei seiner Seiten sind vom ersten Verbindungsschenkel 1a und von einem zweiten Verbindungsschenkel 1b gebildet und eine dritte Seite des Dreiecks bildet einen zusätzlichen Verbindungsschenkel 1c für die Verbindung zweier Abschalungsplatten (2, 2b) in einem anderen Winkel (z.B. 30°, 45° oder 60°).

Bei beiden Ausführungsformen aus Fig. 6a und 6b ist dem zusätzlichen Verbindungsschenkel 1c oder sind den zusätzlichen Verbindungsschenkeln 1c, 1d jeweils eine zusätzliche Fixierungsöffnung 6a und ein zusätzliches Fixierungselement 7 zur kraftschlüssigen Fixierung des Verbindungselements 1 an der Abschalungsplatte oder den Abschalungsplatten zugeordnet. Ferner sind bei beiden Ausführungsformen zusätzlich dazu weitere, zwei benachbarten Verbindungsschenkeln gemeinsame, Fixierungsöffnungen 6b vorgesehen.

**Fig. 8** zeigt eine perspektivische Darstellung des Verbindungselements aus Fig. 2 mit eingeführten Fixierungselementen 7. Die Fixierungselemente sind vorzugsweise keilförmig zur Ermöglichung einer kraftschlüssigen Verbindung mit einer Abschalungsplatte. Dies wird in Detail in Zusammenhang mit Fig. 24 erläutert.

**Fig. 9** zeigt eine perspektivische Darstellung einer weiteren Ausführungsform des Verbindungselements 1 als Inneneckverbindungselement mit eingeführten Fixierungselementen 7. Dies wird in Detail in Zusammenhang mit der Aussparung in Fig. 29 erläutert. Weiter findet das Verbindungselement nach Fig. 9 auch bei den Innenecken einer Deckenrandabschalung Verwendung.

**Fig. 10 und 11** zeigen eine Befestigungsvariante eines Verbindungselements 1 an einer Abschalungsplatte 2, einmal als seitliche Ansicht dreier Momentaufnahmen einer Befestigungssequenz und einmal als eine perspektivische Darstellung der Befestigungssequenz.

In dieser Ausführungsform des Verbindungselements 1 bildet der Verbindungsschenkel 1a mit der zugeordneten Aufnahme 9 der Abschalungsplatte 2 eine Bajonettverbindung. Es wird angemerkt dass diese Ausführungsform im Gegensatz z.B. zu der trapezförmigen Ausführungsform aus Fig. 2 nur einen Verbindungsschenkel besitzt. Der Verbindungsschenkel 1a ist parallel oder quer zur Abschalungsplatte 2 in die Aufnahme 9 in eine erste Position einführbar, was der linken Stellung in den Figuren entspricht. Bei dieser Ausführungsform ist im Gegensatz zur Ausführungsform aus Fig. 2 das Verbindungselement nicht nur seitlich durch die Öffnung bei Referenz 9 (Fig. 11) in die Aufnahme 9, sondern auch direkt durch die obere schlitzförmige Öffnung der Aufnahme 9 in diese einführbar. Durch Drehung innerhalb der Aufnahme 9 (mittlere Ansicht von Fig. 10 und 11) ist das Verbindungselement 1 in eine zweite Position überführbar, in der er in einer Richtung quer zur Abschalungsplatte 2 formschlüssig mit der Aufnahme 9 verbunden ist, so dass eine Herausnahme des Verbindungsschenkels 1a quer zur Abschalungsplatte 2 nur durch Drehung zurück in die erste Position möglich ist. Mit anderen Worten kann das Verbindungselement in dieser Position nicht senkrecht zur Abschalungsplatte 2 herausgenommen werden. Es wird angemerkt dass die zweite Position die formschlüssige Verbindung herstellt, jedoch ist das Verbindungselement 1 weiterhin in der Aufnahme hin und her verschiebbar, was für alle Ausführungsformen des Verbindungselements 1 gilt. Erst durch die Verwendung der Fixierungselemente 7 wird die kraftschlüssige Verbindung mit der Abschalungsplatte hergestellt, welche auch die besagte Verschiebung unterbindet. Diese letztere Fixierung ist in der rechten Ansicht in Fig. 10 und 11 gezeigt.

**Fig. 12 und 13** zeigen eine Befestigungsvariante einer weiteren Ausführungsform des Verbindungselements 1 an einer Abschalungsplatte 2, einmal als seitliche Ansicht dreier Momentaufnahmen einer Befestigungssequenz und einmal als eine perspektivische Darstellung der Befestigungssequenz. Das Verbindungselement 1 umfasst einen ersten Teil t1 und einen zweiten Teil t2, welche gegeneinander und in Eingriff miteinander verschiebbar sind. Zur formschlüssigen Verbindung mit der Abschalungsplatte 2 ist der erste Teil t1 in die Aufnahme 9 der Abschalungsplatte 2 einhängbar, und der zweite Teil t2 gegenflächig und quer zur Abschalungsplatte 2 in die Aufnahme 9 einschiebbar.

Die Ausführungsformen aus Fig. 10 bis 13 zeigen einerseits Verbindungsmöglichkeiten von Verbindungselementen 1 mit einer Abschalungsplatte 2. Andererseits sollen sie auch die erfindungsgemässe Abschalungseinheit 14 verdeutlichen. Diese umfasst typischerweise mehrere Verbindungselemente 1 und eine Abschalungsplatte 2. Die Abschalungsplatte 2 hat typischerweise mehrere Aufnahmen 9 die wie erwähnt als Nut (Fig. 12 bis 20) in der Abschalungsplatte 2 oder als auf der Oberfläche der Abschalungsplatte 2 befestigtes Profil 9b (Fig. 10, 11) ausgestaltet sind. Die Aufnahmen 9 sind also längliche Kanäle, die in bestimmten Abständen voneinander parallel entlang der gesamten Ausdehnung der Abschalungsplatte verlaufen. Die Verbindungselemente 1 sind kraftschlüssig in einer oder mehreren Aufnahmen 9 der Abschalungseinheit 14 vormontiert.

**Fig. 14 bis 20** zeigen Querschnittsansichten verschiedener Ausführungsformen von erfindungsgemässen Abschalungseinheiten 14 mit in Abschalungsplatten 2 eingeführten Verbindungsschenkeln 1a des erfindungsgemässen Verbindungselements 1. Der Verbindungsschenkel 1a ist in diesen Ausführungsformen derart geformt, dass er nur seitlich und parallel zur Abschalungsplatte 2 in die zugeordnete Aufnahme 9 einführbar bzw. aus der zugeordneten Aufnahme 9 herausnehmbar ist.

In diesen Figuren ist auch die formschlüssige Verbindung des Verbindungselements 1 mit der Abschalungsplatte 2 in Richtung des Pfeils U besonders deutlich. Dazu ist in allen Ausführungsformen der Abschalungsplatte ein Boden 9c oder Durchmesser 9e der Aufnahme 9 breiter als eine längsseitige Öffnung 9d der Aufnahme 9. Dabei ist ein der Aufnahme 9 zugeordneter Verbindungsschenkel 1a des Verbindungselements 1 als formschlüssiges Gegenstück zur Aufnahme 9 ausgebildet. Bei diesen Ausführungsformen kann das Verbindungselement 1 nur seitlich aus der Aufnahme 9 entfernt werden.

Zur Erläuterung der kraftschlüssigen Verbindung ist in Fig. 14 ein Fixierungselement 7 eingezeichnet, der als in der Fixierungsöffnung 6a des Verbindungselements eingeführt gelten soll. Wie in der Figur ersichtlich ist, wird beim Einführen bzw. Eintreiben des Fixierungselements 7 (dargestellt durch die Kraft F), die Normalkraft auf die Abschalungsplatte 2 erhöht, was aufgrund der kleinen oberen Öffnung der Aufnahme 9 zu einer Erhöhung der Haftreibungskraft zwischen den Innenflächen der Aufnahme 9 und der Aussenflächen des Verbindungsschenkels 1a führt. Bei genügend weitem Eintreiben des Fixierungskeils 7 wird eine Bewegung des Verbindungselements 1 in der Aufnahme 9 unmöglich. Zur Lösung der kraftschlüssigen Verbindung, oder mit anderen Worten zur Rückführung der kraft- und formschlüssigen Verbindung in eine reine formschlüssige Verbindung, welche die Verschiebung des Verbindungselements in der Aufnahme 9 erlaubt, wird eine Kraft entgegen dem Pfeil F auf das Fixierungselement ausgeübt.

**Fig. 21 und 22** zeigen eine Querschnittsansicht bzw. eine perspektivische Ansicht einer weiteren Ausführungsform einer erfindungsgemässen Abschalungseinheit mit einer weiteren Ausführungsform eines Verbindungsschenkels des Verbindungselements, einmal als seitliche Ansicht dreier Momentaufnahmen einer Befestigungssequenz und einmal als eine perspektivische Darstellung der Befestigungssequenz. Der mindestens eine Verbindungsschenkel ist als Klippverschluss K mit zwei zusammenwirkenden Verbindungsschenkelteilen 9a und 9f ausgestaltet. Das Verbindungselement 1 ist quer zur Abschalungsplatte 2 in die Aufnahme 9 eindrückbar und rastet dort mit einer Spreizwirkung formschlüssig ein, wobei der eingerastete Klippverschluss K in der Aufnahme 9 verschiebbar ist. Die linke Momentaufnahme der Figuren zeigt den Klippverschluss K vor der Einführung in die Aufnahme 9. Die mittlere Momentaufnahme zeigt den eingeführten Klippverschluss K wobei das Verbindungsschenkelteil 9f am Boden der Aufnahme 9 anstösst und sein Gegenstück 9a gerade in die Öffnung der Aufnahme 9 bereits leicht gespreizt eingeführt ist. Die rechte Momentaufnahme zeigt den vollständig eingeführten und mittels eines Fixierungselements 7 fixierten Klippverschluss K. Beim Übergang zwischen der mittleren und der rechten Darstellung wurde ausgehend von der mittleren Darstellung bei weiterem Drücken das pinzettenartige Verbindungsschenkelteil 9a vom Verbindungsschenkelteil 9f gespreizt zunächst vollkommen gespreizt. Beim anschliessenden Einführen des Fixierungselements 7 wird wie bereits erläutert der Körper des Verbindungselements 1 weg von der Aufnahme 9 gezogen und zieht den pfeilartigen Verbindungsschenkelteil 9f mit, so dass dieser die Schenkel des Verbindungsschenkelteils 9a gespreizt hält, wobei diese Schenkel gleichzeitig an den Wänden der Aufnahme 9 anstossen. Damit ist die Fixierung gegeben.

**Fig. 23** zeigt perspektivische Darstellungen verschiedener Ausführungsformen von Verbindungseinheiten 15. Die Verbindungseinheit 15 umfasst wie erwähnt mindestens ein Verbindungselement 1 und ein Halteelement 3. Das Halteelement 3 ist ein Profil mit mindestens zwei Schenkeln 3a, 3b, welches mit einem Schenkel 3a vorzugsweise drehbar in der Aufnahmeöffnung 8 des Verbindungselements 1 aufgenommen ist. Wie bereits in Zusammenhang mit Fig. 6 und 7 angedeutet, kommen je nach Form verschiedene Paare von Aufnahmeöffnungen/Profile für die Verwendung in Frage:
Bei einer U-förmigen Aufnahmeöffnung 8 ist das Profil 3 L-förmig;
bei einer kreisförmigen Aufnahmeöffnung 8 ist das Profil 3 T-förmig, U-förmig, rundrohrförmig oder rechteckrohrförmig;
bei einer viereckigen Aufnahmeöffnung 8 ist das Profil 3 rundrohrförmig oder rechteckrohrförmig; und
bei einer dreieckigen Aufnahmeöffnung 8 ist das Profil 3 rundrohrförmig.

Andere Formen sind auch denkbar, jedoch können sie mit einer eingeschränkten bzw. unmöglichen Drehung des Haltelements in der Aufnahmeöffnung einhergehen.

**Fig. 24** zeigt eine perspektivische Darstellung des Details C aus Fig. 1. Für das Giessen der in Zusammenhang mit Fig. 1 erwähnten Betondecke wird bevorzugt ein vormontiertes Teileset, bestehend aus sechs Verbindungselementen 1, drei Halteelementen 3 und einer Abschalungsplatte, auf die Backsteinmauer positioniert und die Halteelement 3 ausgeklappt. Bei Bedarf können die vormontierten Verbindungselemente 1 gelöst werden und zusammen mit den Halteelementen 3 bzw. somit als Verbindungseinheit 14, stufenlos entlang der Aufnahme 9 der Abschalungsplatte 2 an die gewünschte Position verschoben werden. Das Teileset wird anschliessend an den zweiten Schenkeln 3b der Halteelemente 3 mit Nägeln auf die Platten 20 der Deckenschalung befestigt. Um eine höhere Stabilität des Teilesets zu erwirken, können zusätzliche Verbindungselemente 1 und Halteelemente 3 bzw. Verbindungseinheiten 14 seitlich in die Aufnahme 9 der Abschalungsplatte 2 eingeschoben werden und verwendet werden. Bei dieser Anwendung ist die Verwendung der Verbindungseinheit 15 besonders praktisch, da diese lediglich in die Aufnahme 9 eingeschoben werden muss.

Am zweiten Schenkel 3b des Halteelements 3 sind Distanzzapfen 3c angebracht, welche bei Halteelementen 1 aus Eisen einen Abstand zur Deckenschalung 20 gewährleisten sollen. Eisen in einer Betondecke muss immer genügend überdeckt sein, da es sonst rostet. Diese Distanzzapfen sind bei Kunststoff-Halteelemente nicht nötig.

**Fig. 25** zeigt eine perspektivische Darstellung des Details B aus Fig. 1. Darin wird deutlich gemacht, wie zwei Abschalungsplatten 2 und 2a mittels der Verbindungselemente 1 miteinander gekoppelt werden können. Dabei sind die Abschalungsplatten 2 und 2a pro Verbindungspunkt gleichzeitig miteinander und mit dem zugehörigen Halteelement 3 mittels jeweils eines einzigen Verbindungselements 1 verbunden. Bei dieser bündigen Verbindung der zwei Abschalungsplatten 2 und 2a dient dazu ein einziger Verbindungsschenkel 1a des Verbindungselements 1. Zunächst werden die Verbindungselemente 1 jeweils in eine der Aufnahmen 9 einer der Abschalungsplatten (z.B. 2) eingeschoben oder bereits vormontierte Verbindungselemente 1 gelöst und an den Rand der Abschalungsplatte 2 verschoben, und zwar so dass ein Teil des Verbindungsschenkels 1a seitlich aus der Aufnahme 9 hinausragt. Anschliessend kann diese Position bereits fixiert werden, indem das Fixierungselement 7 auf der Seite der Platte 2 zum Einsatz kommt. Anschliessend kann die zweite Abschalungsplatte 2a mit ihren Aufnahmen 9 auf die freiliegende Partie des Verbindungsschenkels 1a aufgeschoben werden. Wenn vorgängig das Verbindungselement 7 bereits an der Platte 2 fixiert wurde, besteht keine Gefahr dass beim Einschieben der Platte 2a das Verbindungselement 1 nach rechts in der Figur rutscht und somit keine ausreichende Verbindung sicherstellt. In diesem Zusammenhang wird angemerkt dass die Verbindungselemente 1 in allen Varianten mit beliebigen Grössen (und damit beliebig langen Verbindungsschenkeln) hergestellt werden können. Schliesslich können die in der Figur linksseitigen Fixierungselemente 7 angebracht werden, um die Verbindung endgültig kraftschlüssig zu fixieren.

**Fig. 26** zeigt eine perspektivische Darstellung des Details D aus Fig. 1. Hier wirkt das Verbindungselement 1 als Eckverbindungselement. Dabei sind der erste und der zweite Verbindungsschenkel 1a, 1b zur Einführung in eine Aufnahme 9 einer ersten bzw. einer dritten Abschalungsplatte 2, 2b vorgesehen, derart dass die erste und die dritte Abschalungsplatte 2, 2b in einem Winkel a ≠ 180°, insbesondere in einem Winkel a = 90°, zueinander ausgerichtet sind, so dass das Verbindungselement 1 die erste und die dritte Abschalungsplatte 2, 2b von innen oder von aussen verbinden kann. Die Verbindung von innen ist in dieser Figur bespielhaft gezeigt. Die Verbindung von aussen wird mit einem Verbindungselement gemäss Fig. 9 realisiert und wird in Zusammenhang mit Fig. 29 näher erläutert. Zur kraftschlüssigen Fixierung des Verbindungselements 1 an der Abschalungsplatte 2b weist das Verbindungselement 1 eine dritte Fixierungsöffnung 6c auf, in der das zweite Fixierungselement 7, insbesondere keilförmiges Fixierungselement 7 (Eck-Fixierungselement in Fig. 8 in Verbindung mit Fig. 26) des Verbindungselements 1, einführbar ist. Die Verbindung wird hier hergestellt, indem die Verbindungselemente 1 zunächst bis zur gewünschten Position in der jeweiligen Aufnahme 9 in eine der Abschalungsplatten, z.B. in die dritte Platte 2b seitlich eingeschoben werden oder wenn das Verbindungselemente 1 bereits vormontiert ist, es gelöst und an die gewünschte Position verschoben wird. Anschliessend kann wie im Fall von Fig. 25 die Fixierung an dieser Platte erfolgen. Die vorgängige Fixierung der Platte 2b ist hier nicht so wichtig da die erste Platte 2 anschliessend bezogen auf die Platte 2b senkrecht auf den zweiten Verbindungsschenkel eingeschoben wird, was keine Verschiebung des Verbindungselemente in den Aufnahmen 9 der dritten Platte 2b bewirkt. Nach dem Einschieben der ersten Abschalungsplatte 2 bis zum Anschlag können die Verbindungselemente 1 endgültig fixiert werden.

Es wird angemerkt, dass Kombinationen der Verbindungsarten von Fig. 24, 25, und 26 auch möglich sind. Zum Beispiel kann die Verbindung aus Fig. 24 mit derjenigen aus Fig. 26 kombiniert werden, indem bei der Anordnung aus Fig. 24 eine weitere Abschalungsplatte auf den freien Verbindungsschenkel 1b aufgeschoben wird. Dadurch kann eine T-Verbindung von Abschalungsplatten 2 geschaffen werden.

**Fig. 27** zeigt eine perspektivische Darstellung eines Anwendungsbeispiels der Erfindung und **Fig. 28** eine perspektivische Darstellung des Details E aus Fig. 27. Hier kommt die Erfindung bei einer Tür- bzw. Fensterleibungsabschalung in Betonwänden zur Anwendung. Dazu wird die verlorene Abschalungsplatte 2 an die Wandschalung 25 angebracht, indem der zweite Schenkel 3b der Halteelemente 3 an diese Wandschalung 25 aufgenagelt werden. Mit dem anschliessenden Anbringen einer zweiten Wandschalung parallel zur ersten Wandschalung 25 wird der Raum teilweise geschlossen und der Beton kann zwischen den Wandschalungen eingegossen werden. Dabei entspricht die Breite der Abschalungsplatten 2 der Breite der Wand.

**Fig. 29** zeigt eine perspektivische Darstellung eines weiteren Anwendungsbeispiels der Erfindung als Aussparung in einer Betondecke oder Betonwand, z.B. zum späteren Durchführen von Rohren oder Verkabelungen. Dazu wird ähnlich wie in Zusammenhang mit Fig. 27 erläutert vorgegangen. Hier wird jedoch das Verbindungselement 1 nach der Ausführung in Fig. 9 für Innenecken verwendet. Dabei sind wie bei den anderen Verbindungselementen 1 die Schenkel 1a, 1b in einem Winkel (z.B. von 270°) zueinander angeordnet. Der Winkel wurde hier bezogen auf die Annahme dass in Fig. 8 der Winkel zwischen den Schenkeln 1a, 1b 90° ist, angegeben. Der zweite Verbindungsschenkel 1b ragt hier in den Körper des Verbindungselements 1 hinein und ist in einem Abstand vom ersten Schenkel 1a angeordnet, der im Wesentlichen der Dicke einer Abschalungsplatte 2 entspricht. Hier wird also das Verbindungselement 1 zunächst mit dem Schenkel 1a in die Aufnahme 9 einer der Abschalungsplatten 2 eingeschoben. Nach einer optionalen Teilfixierung an dieser Abschalungsplatte wird die weitere Abschalungsplatte auf den zweiten Verbindungsschenkel 1b geschoben, so dass sie in den Zwischenraum zwischen den zwei Verbindungsschenkeln eindringt. Schliesslich werden die restlichen Fixierungselemente 7 angebracht. Nach dem koppeln aller 4 Ecken der Abschalungsplatten 2 und dem Anbringen der Halteelemente 3 kann die ganze Aussparung auf die Deckenschalung oder die Wandschalung 25 aufgenagelt werden. Mit dem Verbindungselement 1 nach Fig. 8 könnten die Innenecken der Aussparung nicht gekoppelt werden und pro Abschalungsplatte 2 müssten jeweils zwei Halteelemente 3 verwendet werden, was bei vier Abschalungsplatten 2 somit acht Halteelemente 3 wären. Der Vorteil der Ausführung des Verbindungselements 1 nach Fig. 9 ist, dass die Abschalungsplatten 2 in den Ecken gekoppelt werden können und nur vier Halteelemente 3 zum Befestigen der Aussparung nötig sind.

**Fig. 30 und 31** zeigen perspektivische Darstellungen eines weiteren Anwendungsbeispiels der Erfindung als Ausgleichsplatte. Bei diesem Beispiel kann eine Abschalungsplatte 2 auch ohne Halteelemente 3 mit Verbindungselementen 1 versehen werden, um z.B. Restflächen in Deckenschalungen kostengünstig zu überdecken. Statt Platten 20 genau zuschneiden zu müssen kann die verlorene Abschalungsplatte 2 einfach über Löcher in der Deckenschalung gelegt werden. Hier verbessern die Verbindungselemente 1 die Verbindung mit dem nachzugiessenden Beton. Hier ist also die mit der Abschalungsplatte 2 zu verbindende Baueinheit der Giessbeton selbst. Für diese Anwendung ist besonders die Abschalungseinheit 14 geeignet, da sie bereits vormontiert ist und entsprechend ohne weiteren Schritte nur über das Loch gelegt werden muss.

Die vorliegende Erfindung stellt also eine Vielzahl von flexiblen Lösungen zum Aufbau von Schalungen. Je nach Anwendungsfall können verschiedene Kombinationen der Erfindung zum Einsatz kommen, wobei sich die Wahl der geeigneten Lösung nach einer Reduzierung von Arbeitsschritten oder vom Material richten kann. Dies ergibt sich durch die Möglichkeit der Lieferung von Einzelteilen sowie teilweise vormontierten Bausätzen. Wie erwähnt kann z.B. bei der Ausführungsform aus Fig. 24 eher ein vormontiertes Teileset und die Verbindungseinheit 15 geeignet sein, während bei der Anwendung aus Fig. 30 und 31 eher die Abschalungseinheit 14 zur Anwendung kommt. Selbstverständlich können aber bei jeder Anwendung auch die Einzelteile der Erfindung verwendet werden, wobei unter Umständen die Reihenfolge beim Zusammenbau beachtet werden muss. Daher wird im dritten Aspekt der Erfindung ein Teileset zum Aufbau einer Abschalung für die Bildung eines Giessbetonelements bereitgestellt, dass je nach Anwendung in unterschiedlicher Form geliefert werden kann:
- als eine Anzahl von Verbindungelementen 1, eine Anzahl von Abschalungsplatten 2 und eine Anzahl von Halteelementen 3, z.B. Winkelprofile, was der erwähnten Einzelteillösung entspricht, oder
- als eine Anzahl von Abschalungseinheiten 14 und eine Anzahl von Halteelementen 3, oder
- als eine Anzahl von Abschalungsplatten 2 und eine Anzahl von Verbindungseinheiten 15.

Obwohl bevorzugte Ausführungsformen der Erfindung beschrieben worden sind wird darauf hingewiesen, dass die Erfindung auf anderen Weisen im Rahmen der nachfolgenden Ansprüchen realisiert werden kann. Dabei beziehen sich in der Beschreibung verwendete Begriffe wie "bevorzugt", "insbesondere", "vorteilhaft", etc. nur auf optionale und beispielhafte Ausführungsformen.

### Bezugszeichenindex

- 1: Verbindungselement
- 1a-d: Verbindungsschenkel des Verbindungselements
- 2: Abschalungsplatte
- 2a,b: Weitere Abschalungsplatten
- 3: Halteelement
- 3a,b: Schenkel des Halteelements
- 3c: Distanzzapfen
- 6a-c: Fixierungsöffnungen
- 7: Fixierungselement
- 7a: Sollbruch-Verbindungssteg
- 8: Aufnahmeöffnung
- 9: Aufnahme
- 9a,f: Zusammenwirkende Verbindungsschenkelteile eines Verbindungselements
- 9b: Aufnahmeprofil
- 9c: Boden der Aufnahme 9
- 9d: Obere Öffnung der Aufnahme 9
- 9e: Durchmesser eines runden Verbindungsschenkels 1a
- 10: Stopper
- 10a: Ausnehmung
- 11: Widerhaken
- 14: Abschalungseinheit
- 15: Verbindungseinheit
- 20: Platte
- 21: Backsteinmauer
- 22: Vertikaler Abstützpfosten
- 23: Horizontaler Träger
- 24: Baustruktur
- 25: Wandschalung
- t1: erster Teil eines Verbindungselements
- t2: zweiter Teil eines Verbindungselements
- A-E: Detailansichten
- F: Kraft zur Fixierung des Verbindungselements
- U: Richtung der Formschlussverbindung

## Patentansprüche

1. Abschalungseinheit umfassend ein Verbindungselement (1) und eine erste Abschalungsplatte (2), wobei das Verbindungselement (1) zur Verbindung mindestens der ersten Abschalungsplatte (2) mit einer weiteren Baueinheit bei einem Betonierprozess ausgestaltet ist, wobei das Verbindungselement
mindestens einen ersten Verbindungsschenkel (1a) welcher formschlüssig in eine Aufnahme (9) der ersten Abschalungsplatte (2) einführbar und in der Aufnahme (9) parallel längsseitig entlang der Wirkfläche der Abschalungsplatte (2) bis zu einer vorgesehenen Endposition verschiebbar ist,
mindestens eine erste Fixierungsöffnung (6a), und
mindestens ein erstes keilförmiges Fixierungselement (7) das zur kraftschlüssigen Fixierung des Verbindungselements (1) an der ersten Abschalungsplatte (2) in der ersten Fixierungsöffnung (6a) einführbar und arretierbar ist,
umfasst, **dadurch gekennzeichnet, dass**
die Abschalungsplatte (2) mindestens eine Aufnahme (9) aufweist, wobei die Aufnahme als Nut (9) in der Abschalungsplatte (2) oder als auf der Wirkfläche der Abschalungsplatte (2) befestigtes Profil (9b) ausgestaltet ist und ein Boden (9c) oder Durchmesser (9e) der Aufnahme (9) breiter als eine längsseitige Öffnung (9d) der Aufnahme (9) ist, wobei ein der Aufnahme (9) zugeordneter Verbindungsschenkel (1a) des Verbindungselements (1) als formschlüssiges Gegenstück zur Aufnahme (9) ausgebildet ist.

2. Abschalungseinheit nach Anspruch 1, wobei der erste Verbindungsschenkel (1a) zur Einführung des Verbindungselements (1) in eine Aufnahme (9) der ersten Abschalungsplatte (2) und in eine Aufnahme (9) einer zweiten Abschalungsplatte (2a) ausgestaltet ist, derart dass die erste und die zweite Abschalungsplatte (2, 2a) bündig formschlüssig miteinander verbunden sind, wobei zur zusätzlichen kraftschlüssigen Fixierung des Verbindungselements (1) an der zweiten Abschalungsplatte (2a) das Verbindungselement (1) eine zweite Fixierungsöffnung (6b) aufweist, in der ein insbesondere keilförmiges, zweites Fixierungselement (7) des Verbindungselements (1) einführbar ist.

3. Abschalungseinheit nach einem der Ansprüche 1 oder 2, wobei das Verbindungselement (1) dreieckförmig ist und ein Eckverbindungselement darstellt, wobei zwei seiner Seiten vom ersten Verbindungsschenkel (1a) und von einem zweiten Verbindungsschenkel (1b) gebildet sind, insbesondere wobei der erste und der zweite Verbindungsschenkel (1a, 1b) einen Winkel von 90° oder 270° bilden, insbesondere wobei eine dritte Seite des Dreiecks einen zusätzlichen Verbindungsschenkel (1c) für die Verbindung zweier Abschalungsplatten (2, 2b) in einem anderen Winkel, insbesondere 30° oder 45° oder 60°, bildet, oder
wobei das Verbindungselement (1) quadratisch oder reckteckförmig ist und zwei seiner Seiten vom ersten Verbindungsschenkel (1a) und von einem zweiten Verbindungsschenkel (1b) gebildet sind und insbesondere weitere zwei Seiten des Quadrats oder Rechtecks jeweils einen zusätzlichen Verbindungsschenkel (1c, 1d) für die Verbindung zweier Abschalungsplatten (2, 2b) in einem anderen Winkel, insbesondere 70° oder 80° oder 120°, bilden,
wobei dem zusätzlichen Verbindungsschenkel (1c) oder den zusätzlichen Verbindungsschenkeln (1c, 1d) jeweils eine zusätzliche Fixierungsöffnung und ein zusätzliches Fixierungselement (7) zur kraftschlüssigen Fixierung des Verbindungselements (1) an der oder den Abschalungsplatten zugeordnet ist bzw. sind.

4. Abschalungseinheit nach einem der vorangehenden Ansprüche, wobei der mindestens eine Verbindungsschenkel (1a) derart geformt ist, dass er nur seitlich und parallel zur Abschalungsplatte (2) in die zugeordnete Aufnahme (9) einführbar bzw. aus der zugeordneten Aufnahme (9) herausnehmbar ist.

5. Abschalungseinheit nach einem der Ansprüche 1 bis 3, wobei der mindestens eine Verbindungsschenkel (1a) mit der zugeordneten Aufnahme (9) der Abschalungsplatte (2) eine Bajonettverbindung bildet, wobei der Verbindungsschenkel (1a) parallel oder quer zur Abschalungsplatte (2) in die Aufnahme (9) in eine erste Position einführbar und durch Drehung innerhalb der Aufnahme (9) in eine zweite Position überführbar ist, in der er in einer Richtung quer zur Abschalungsplatte (2) formschlüssig mit der Aufnahme (9) verbunden ist, so dass eine Herausnahme des Verbindungsschenkels (1a) quer zur Abschalungsplatte (2) nur durch Drehung zurück in die erste Position möglich ist.

6. Abschalungseinheit nach einem der Ansprüche 1 bis 4, wobei das Verbindungselement (1) einen ersten Teil (t1) und einen zweiten Teil (t2) umfasst, welche gegeneinander und in Eingriff miteinander verschiebbar sind, wobei zur formschlüssigen Verbindung mit der Abschalungsplatte (2) der erste Teil (t1) in die Aufnahme (9) der Abschalungsplatte (2) einhängbar ist, und der zweite Teil (t2) gegenflächig und quer zur Abschalungsplatte (2) in die Aufnahme (9) einschiebbar ist.

7. Abschalungseinheit nach einem der Ansprüche 1 bis 5, wobei der mindestens eine Verbindungsschenkel (1a) als Klippverschluss (K) ausgestaltet ist, derart dass das Verbindungselement (1) quer zur Abschalungsplatte (2) in die Aufnahme (9) eindrückbar ist und dort mit einer Spreizwirkung formschlüssig einrastet, wobei der eingerastete Klippverschluss (K) in der Aufnahme (9) verschiebbar ist.

8. Abschalungseinheit nach einem der vorangehenden Ansprüche, welches als Eckverbindungselement vorgesehen ist, wobei der erste und der zweite Verbindungsschenkel (1a, 1b) zur Einführung in eine Aufnahme (9) einer ersten bzw. einer dritten Abschalungsplatte (2, 2b) vorgesehen sind, derart dass die erste und die dritte Abschalungsplatte (2, 2b) in einem Winkel a ≠ 180°, insbesondere in einem Winkel a = 90°, zueinander ausgerichtet sind, so dass das Verbindungselement (1) die erste und die dritte Abschalungsplatte (2, 2b) von innen oder von aussen verbinden kann, wobei zur kraftschlüssigen Fixierung des Verbindungselements (1) an der dritten Abschalungsplatte (2b) das Verbindungselement (1) eine dritte Fixierungsöffnung (6c) aufweist, in der das zweite Fixierungselement (7) oder ein drittes, insbesondere keilförmiges Fixierungselement (7) des Verbindungselements (1) einführbar ist.

9. Abschalungseinheit nach einem der vorangehenden Ansprüche, wobei das Fixierungselement (7) einen Widerhaken (11) hat, der ein komplettes Entfernen des Fixierungselements (7) aus der ihm zugeordneten Fixierungsöffnung (6a; 6b; 6c) verhindert.

10. Abschalungseinheit nach einem der vorangehenden Ansprüche, weiter umfassend mindestens eine Aufnahmeöffnung (8) zur Aufnahme eines Halteelements (3) als Zwischenelement zur Verbindung der ersten Abschalungsplatte (2) mit der weiteren Baueinheit.

11. Abschalungseinheit nach Anspruch 10, wobei die Aufnahmeöffnung (8) derart ausgestaltet ist, dass das Halteelement (3) mit einem Halteschenkel mindestens teilweise darin drehbar ist, insbesondere wobei die Aufnahmeöffnung (8) kreisrund oder U-förmig oder dreieckig oder quadratisch ist.

12. Abschalungseinheit nach einem der Ansprüche 10 oder 11, wobei mehrere Aufnahmeöffnungen (8) zur Aufnahme zusätzlicher Halteelemente (3) vorgesehen sind, insbesondere wobei zwei T-förmige oder L-förmige Aufnahmeöffnungen (8) vorgesehen sind, welche gegeneinander gedreht sind, insbesondere um 90° gegeneinander gedreht sind.

13. Abschalungseinheit nach Anspruch 1, wobei mehrere Aufnahmen (9) parallel an der Abschalungsplatte (2) verteilt sind, wobei das Verbindungselement (1) kraftschlüssig in der Aufnahme (9) vormontiert ist.

14. Abschalungseinheit nach einem der vorangehenden Ansprüche, wobei das Verbindungselement (1) durch Lösung des Fixierungselements (7) entlang der Aufnahme (9) der Abschalungsplatte (2) verschiebbar ist.

15. Teileset zum Aufbau einer Abschalung für die Bildung eines Giessbetonelements, umfassend
- eine Anzahl von Abschalungseinheiten nach einem der Ansprüche 10-12, und
ein Halteelement (3), wobei das Halteelement (3) ein Profil mit mindestens zwei Schenkeln (3a, 3b) ist, welches mit einem Schenkel (3a), insbesondere drehbar, in der Aufnahmeöffnung (8) des Verbindungselements (1) aufgenommen ist und wobei
das Profil (3) bei einer U-förmigen Aufnahmeöffnung (8) L-förmig ist, oder
das Profil (3) bei einer kreisförmigen Aufnahmeöffnung (8) T-förmig, U-förmig, rundrohrförmig oder rechteckrohrförmig ist, oder
das Profil (3) bei einer viereckigen Aufnahmeöffnung (8) rundrohrförmig oder rechteckrohrförmig ist, oder
das Profil (3) bei einer dreieckigen Aufnahmeöffnung (8) rundrohrförmig ist.

16. Teileset nach Anspruch 15, wobei das Verbindungselement (1) einen Stopper (10) umfasst, der in einer dafür vorgesehenen Ausnehmung (10a) im Halteelement (3) fixierbar ist und im fixierten Zustand ein Herausrutschen des Verbindungselements (1) vom Halteelement (3) verhindert.

17. Teileset nach Anspruch 15 oder 16, wobei mindestens ein Verbindungselement (1), insbesondere zwei Verbindungselemente (1) am ersten Schenkel (3a) des Profils (3) angebracht sind.

18. Teileset zum Aufbau einer Abschalung für die Bildung eines Giessbetonelements, umfassend
- eine Anzahl von Abschalungseinheiten nach einem der Ansprüche 1 bis 14, und
- eine Anzahl von Halteelementen (3), insbesondere Winkelprofile.

19. Abschalung zur Bildung eines Giessbetonelements, umfassend mindestens eine Abschalungseinheit nach einem der Ansprüche 1 bis 14 mit montierten Halteelementen (3).

20. Verwendung der Abschalung nach Anspruch 19 als verlorene Abschalung bei Decken, Wänden und Bodenplatten aus Beton, als verlorene Abschalung als Ausbesserungsplatte, als Türschalung, als Fensterschalung oder als Aussparung.

## Claims

1. Formwork unit comprising a connecting element (1) and a first formwork plate (2), wherein the connecting element (1) is designed for connecting at least the first formwork plate (2) to a further structural unit during a concreting process, wherein the connecting element comprises:
at least one first connecting leg (1a) which can be introduced in a form-fitting manner into a receptacle (9) of the first formwork plate (2) and can be shifted in the receptacle (9) in parallel longitudinally along the active surface of the formwork plate (2) as far as an intended end position,
at least one first fixing opening (6a), and
at least one first wedge-shaped fixing element (7) which can be inserted and locked in the first fixing opening (6a) for the force-fitting fixing of the connecting element (1) to the first formwork plate (2),
**characterized in that** the formwork plate (2) has at least one receptacle (9), wherein the receptacle is designed as a groove (9) in the formwork plate (2) or as a profile (9b) fastened on the active surface of the formwork plate (2), and a bottom (9c) or diameter (9e) of the receptacle (9) is wider than a longitudinal opening (9d) of the receptacle (9), wherein a connecting leg (1a) of the connecting element (1) associated with the receptacle (9) is formed as a form-fitting counterpart to the receptacle (9).

2. Formwork unit according to claim 1, wherein the first connecting leg (1a) is designed for insertion of the connecting element (1) into a receptacle (9) of the first formwork plate (2) and into a receptacle (9) of a second formwork plate (2a) in such a way that the first and the second formwork plates (2, 2a) are connected to one another in a flush, form-fitting manner, wherein the connecting element (1) has a second fixing opening (6b), into which a second fixing element (7), in particular a wedge-shaped second fixing element (7), of the connecting element (1) can be introduced, for the additional force-fitting fixing of the connecting element (1) to the second formwork plate (2a).

3. Formwork unit according to one of the claims 1 or 2, wherein the connecting element (1) is triangular and represents a corner connecting element, wherein two of its sides are formed by the first connecting leg (1a) and by a second connecting leg (1b), in particular wherein the first and the second connecting leg (1a, 1b) form an angle of 90° or 270°, in particular wherein a third side of the triangle forms an additional connecting leg (1c) for the connection of two formwork plates (2, 2b) at a different angle, in particular 30° or 45° or 60°, or
wherein the connecting element (1) is square or rectangular and two of its sides are formed by the first connecting leg (1a) and by a second connecting leg (1b) and in particular further two sides of the square or rectangle each form an additional connecting leg (1c, 1d) for the connection of two formwork plates (2, 2b) at a different angle, in particular 70° or 80° or 120°,
wherein the additional connecting leg (1c) or the additional connecting legs (1c, 1d) is or are each associated with an additional fixing opening and an additional fixing element (7) for force-fitting fixing the connecting element (1) to the formwork plate or plates.

4. Formwork unit according to one of the preceding claims, wherein the at least one connecting leg (1a) is shaped in such a way that it can be inserted into the associated receptacle (9) or removed from the associated receptacle (9) only laterally and parallel to the formwork plate (2).

5. Formwork unit according to one of the claims 1 to 3, wherein the at least one connecting leg (1a) forms a bayonet connection with the associated receptacle (9) of the formwork plate (2), wherein the connecting leg (1a) can be introduced parallel or transversely to the formwork plate (2) into the receptacle (9) into a first position and can be transferred by rotation within the receptacle (9) into a second position, in which it is positively connected to the receptacle (9) in a direction transverse to the formwork plate (2), so that removal of the connecting leg (1a) transverse to the formwork plate (2) is possible only by rotation back into the first position.

6. Formwork unit according to one of claims 1 to 4, wherein the connecting element (1) comprises a first part (t1) and a second part (t2), which are displaceable relative to one another while in engagement with one another, wherein for form-fitting connection to the formwork plate (2) the first part (t1) can be suspended in the receptacle (9) of the formwork plate (2), and the second part (t2) can be pushed into the receptacle (9) counter-surface and transversely to the formwork plate (2).

7. Formwork unit according to one of the claims 1 to 5, wherein the at least one connecting leg (1a) is designed as a clip fastener (K) in such a way that the connecting element (1) can be pressed transversely to the formwork plate (2) into the receptacle (9) and engages there spreading in a form-fitting way, wherein the engaged clip fastener (K) is shiftable in the receptacle (9).

8. Formwork unit according to one of the preceding claims, which is provided as a corner connecting element, wherein the first and the second connecting legs (1a, 1b) are provided for insertion into a receptacle (9) of a first and a third formwork plate (2), respectively, in such a way that the first and the third formwork plate (2, 2b) are aligned with respect to one another at an angle a ≠ 180°, in particular at an angle a = 90°, so that the connecting element (1) can connect the first and the third formwork plate (2, 2b) from the inside or from the outside, wherein for the force-fitting fixing of the connecting element (1) to the third formwork plate (2b) the connecting element (1) has a third fixing opening (6c), into which the second fixing element (7) or a third, in particular wedge-shaped fixing element (7) of the connecting element (1) can be introduced.

9. Formwork unit according to one of the preceding claims, wherein the fixing element (7) has a barb (11) which prevents complete removal of the fixing element (7) from the fixing opening (6a; 6b; 6c) associated therewith.

10. Formwork unit according to one of the preceding claims, further comprising at least one receiving opening (8) for receiving a holding element (3) as an intermediate element for connecting the first formwork plate (2) to the further structural unit.

11. Formwork unit according to claim 10, wherein the receiving opening (8) is designed in such a way that the holding element (3) is rotatable with a holding leg at least partially therein, in particular wherein the receiving opening (8) is circular or U-shaped or triangular or square.

12. Formwork unit according to one of claims 10 or 11, wherein a plurality of receiving openings (8) are provided for receiving additional holding elements (3), in particular wherein two T-shaped or L-shaped receiving openings (8) are provided, which are rotated relative to one another, in particular are rotated relative to one another by 90°.

13. Formwork unit according to claim 1, wherein a plurality of receptacles (9) are distributed in parallel on the formwork plate (2), wherein the connecting element (1) is preassembled in a force-fitting manner in the receptacle (9).

14. Formwork unit according to one of the preceding claims, wherein the connecting element (1) is displaceable along the receptacle (9) of the formwork plate (2) by loosening the fixing element (7).

15. Kit-of-parts for constructing a formwork for forming a cast concrete element, comprising a number of formwork units according to one of the claims 10-12 and a holding element (3), wherein the holding element (3) is a profile with at least two legs (3a, 3b), which profile is received with one leg (3a), in particular rotatably, in the receiving opening (8) of the connecting element (1) and wherein
the profile (3) is L-shaped in the case of a U-shaped receiving opening (8), or
the profile (3) is T-shaped, U-shaped, round-tubular or rectangular-tubular in the case of a circular receiving opening (8), or
the profile (3) is round-tubular or rectangular-tubular in the case of a square receiving opening (8), or
the profile (3) is round-tubular in the case of a triangular receiving opening (8).

16. Kit-of-parts according to claim 15, wherein the connecting element (1) comprises a stopper (10), which can be fixed in a recess (10a) provided for this purpose in the holding element (3) and, in the fixed state, prevents the connecting element (1) from slipping out of the holding element (3).

17. Kit-of-parts according to claim 15 or 16, wherein at least one connecting element (1), in particular two connecting elements (1) are attached to the first leg (3a) of the profile (3).

18. Kit-of-parts for constructing a formwork for forming a cast concrete element, comprising
- a number of formwork units according to one of claims 1 to 14, and
- a number of holding elements (3), in particular angle profiles.

19. Formwork for forming a cast concrete element, comprising at least one formwork unit according to one of the claims 1 to 14 with mounted holding elements (3).

20. Use of the formwork according to claim 19 as lost formwork for ceilings, walls and floor slabs made of concrete, as lost formwork as a repair slab, as door formwork, as window formwork or as a recess.

## Revendications

1. Unité de coffrage comprenant un élément de liaison (1) et une première plaque de coffrage (2), dans laquelle l'élément de liaison (1) est conçu pour relier au moins la première plaque de coffrage (2) à une autre unité structurelle au cours d'un processus de bétonnage, dans laquelle l'élément de liaison comprend :
au moins une première jambe de liaison (1a) qui peut être introduite dans un logement (9) de la première plaque de coffrage (2) en liaison de forme et qui peut être déplacée parallèlement de manière longitudinale dans le logement (9) le long de la surface active de la plaque de coffrage (2) jusqu'à une position finale prévue,
au moins une première ouverture de fixation (6a), et
au moins un premier élément de fixation en forme de cale (7) qui peut être inséré et verrouillé dans la première ouverture de fixation (6a) pour la fixation par force de l'élément de liaison (1) à la première plaque de coffrage (2),
**caractérisé en ce que** la plaque de coffrage (2) a au moins un réceptacle (9), le réceptacle étant conçu comme une rainure (9) dans la plaque de coffrage (2) ou comme un profil (9b) fixé sur la surface active de la plaque de coffrage (2), et un fond (9c) ou un diamètre (9e) du réceptacle (9) étant plus large qu'une ouverture longitudinale (9d) du réceptacle (9), dans lequel une jambe de liaison (1a) de l'élément de liaison (1) associé au réceptacle (9) est formée en tant que contrepartie adaptée à la forme du réceptacle (9).

2. Unité de coffrage selon la revendication 1, dans laquelle la première jambe de liaison (1a) est conçue pour l'insertion de l'élément de liaison (1) dans un réceptacle (9) de la première plaque de coffrage (2) et dans un réceptacle (9) d'une deuxième plaque de coffrage (2a) de telle sorte que la première et la deuxième plaques de coffrage (2, 2a) sont reliées l'une à l'autre de manière affleurante et positive, l'élément de liaison (1) présentant une deuxième ouverture de fixation (6b) dans laquelle un deuxième élément de fixation (7), en particulier un deuxième élément de fixation (7) en forme de cale, de l'élément de liaison (1) peut être introduit pour la supplémentaire fixation par force de l'élément de liaison (1) à la deuxième plaque de coffrage (2a).

3. Unité de coffrage selon l'une des revendications 1 ou 2, dans laquelle l'élément de liaison (1) est triangulaire et représente un élément de liaison d'angle, dans lequel deux de ses côtés sont formés par la première jambe de liaison (1a) et par une deuxième jambe de liaison (1b), en particulier dans lequel la première et la deuxième jambe (1a, 1b) forment un angle de 90° ou 270°, en particulier dans lequel un troisième côté du triangle forme une jambe de liaison supplémentaire (1c) pour la liaison de deux plaques de coffrage (2, 2b) à un angle différent, en particulier 30° ou 45° ou 60°, ou
dans lequel l'élément de liaison (1) est carré ou rectangulaire et deux de ses côtés sont formés par la première jambe de liaison (1a) et par une deuxième jambe de liaison (1b) et en particulier deux autres côtés du carré ou du rectangle forment chacun une jambe de liaison supplémentaire (1c, 1d) pour la liaison de deux plaques de coffrage (2, 2b) à un angle différent, en particulier 70° ou 80° ou 120°,
dans lequel la jambe de liaison supplémentaire (1c) ou les jambes de liaison supplémentaires (1c, 1d) sont chacune associées à une ouverture de fixation supplémentaire et à un élément de fixation supplémentaire (7) pour fixer par force l'élément de liaison (1) à la ou aux plaques de coffrage.

4. Unité de coffrage selon l'une des revendications précédentes, dans laquelle l'au moins une jambe de liaison (1a) est façonnée de manière à pouvoir être insérée dans le réceptacle associé (9) ou retirée du réceptacle associé (9) uniquement latéralement et parallèlement à la plaque de coffrage (2).

5. Unité de coffrage selon l'une des revendications 1 à 3, dans laquelle l'au moins une jambe de liaison (1a) forme une liaison à baïonnette avec le réceptacle associé (9) de la plaque de coffrage (2), dans laquelle la jambe de liaison (1a) peut être introduite parallèlement ou transversalement à la plaque de coffrage (2) dans le réceptacle (9) dans une première position et peut être transférée par rotation dans le réceptacle (9) dans une deuxième position, dans laquelle elle est reliée positivement au réceptacle (9) dans une direction transversale à la plaque de coffrage (2), de sorte que l'enlèvement de la jambe de liaison (1a) transversalement à la plaque de coffrage (2) n'est possible que par une nouvelle rotation dans la première position.

6. Unité de coffrage selon l'une des revendications 1 à 4, dans laquelle l'élément de liaison (1) comprend une première partie (t1) et une deuxième partie (t2), qui peuvent être déplacées l'une par rapport à l'autre lorsqu'elles sont en prise l'une avec l'autre, la première partie (t1) pouvant être suspendue dans le réceptacle (9) de la plaque de coffrage (2) et la deuxième partie (t2) pouvant être poussée dans la contre-surface du réceptacle (9) et transversalement à la plaque de coffrage (2) pour une liaison positive au coffrage.

7. Unité de coffrage selon l'une des revendications 1 à 5, dans laquelle l'au moins une jambe de liaison (1a) est conçue comme une fermeture à clip (K) de telle sorte que l'élément de liaison (1) peut être pressé transversalement à la plaque de coffrage (2) dans le réceptacle (9) et s'y engager en s'étalant positivement de manière à s'adapter au coffrage, la fermeture à clip engagée (K) pouvant être déplacée dans le réceptacle (9).

8. Unité de coffrage selon l'une des revendications précédentes, prévue comme élément de liaison d'angle, dans laquelle la première et la deuxième jambe de liaison (1a, 1b) sont prévues pour être insérées dans un réceptacle (9) d'une première et d'une troisième plaque de coffrage (2), respectivement, de manière à ce que la première et la troisième plaque de coffrage (2, 2b) soient alignées l'une par rapport à l'autre selon un angle a ≠ 180°, en particulier selon un angle a = 90°, de sorte que l'élément de liaison (1) puisse relier la première et la troisième plaque de coffrage (2, 2b) de l'intérieur ou de l'extérieur, l'élément de liaison (1) présentant pour la fixation par force de l'élément de liaison (1) à la troisième plaque de coffrage (2b) une troisième ouverture de fixation (6c), dans laquelle le deuxième élément de fixation (7) ou un troisième élément de fixation (7), en particulier en forme de cale, de l'élément de liaison (1) peuvent être introduits.

9. Unité de coffrage selon l'une des revendications précédentes, dans laquelle l'élément de fixation (7) comporte un ardillon (11) qui empêche le retrait complet de l'élément de fixation (7) de l'ouverture de fixation (6a ; 6b ; 6c) qui lui est associée.

10. Unité de coffrage selon l'une des revendications précédentes, comprenant en outre au moins une ouverture de réception (8) pour recevoir un élément de maintien (3) en tant qu'élément intermédiaire pour relier la première plaque de coffrage (2) à l'autre unité structurelle.

11. Unité de coffrage selon la revendication 10, dans laquelle l'ouverture de réception (8) est conçue de manière à ce que l'élément de maintien (3) puisse tourner avec une jambe de maintien au moins partiellement à l'intérieur, en particulier dans laquelle l'ouverture de réception (8) est circulaire ou en forme de U ou triangulaire ou carrée.

12. Unité de coffrage selon l'une des revendications 10 ou 11, dans laquelle plusieurs ouvertures de réception (8) sont prévues pour recevoir des éléments de maintien supplémentaires (3), en particulier dans laquelle deux ouvertures de réception (8) en forme de T ou de L sont prévues, qui sont tournées l'une par rapport à l'autre, en particulier tournées l'une par rapport à l'autre de 90°.

13. Unité de coffrage selon la revendication 1, dans laquelle plusieurs réceptacles (9) sont répartis parallèlement sur la plaque de coffrage (2), dans laquelle l'élément de liaison (1) est préassemblé par force dans le réceptacle (9).

14. Unité de coffrage selon l'une des revendications précédentes, dans laquelle l'élément de liaison (1) peut être déplacé le long du réceptacle (9) de la plaque de coffrage (2) en desserrant l'élément de fixation (7).

15. Kit de pièces pour la construction d'un coffrage pour former un élément en béton coulé, comprenant un certain nombre d'unités de coffrage selon l'une des revendications 10-12 et un élément de maintien (3), dans lequel l'élément de maintien (3) est un profil avec au moins deux jambes (3a, 3b), lequel profil est reçu avec une jambe (3a), en particulier de manière rotative, dans l'ouverture de réception (8) de l'élément de liaison (1) et dans lequel
le profil (3) est en forme de L dans le cas d'une ouverture de réception (8) en forme de U, ou
le profil (3) est en forme de T, de U, de tube rond ou de tube rectangulaire dans le cas d'une ouverture de réception circulaire (8), ou
le profil (3) est rond-tubulaire ou rectangulaire-tubulaire dans le cas d'une ouverture de réception carrée (8), ou
le profil (3) est rond-tubulaire dans le cas d'une ouverture de réception triangulaire (8).

16. Kit de pièces selon la revendication 15, dans lequel l'élément de liaison (1) comprend une butée (10) qui peut être fixée dans un logement (10a) prévu à cet effet dans l'élément de maintien (3) et qui, à l'état fixe, empêche l'élément de liaison (1) de glisser hors de l'élément de maintien (3).

17. Kit de pièces selon la revendication 15 ou 16, dans lequel au moins un élément de liaison (1), en particulier deux éléments de liaison (1) sont fixés à la première jambe (3a) du profilé (3).

18. Kit de pièces pour la construction d'un coffrage pour le coffrage d'un élément en béton coulé, comprenant
- un certain nombre d'unités de coffrage selon l'une des revendications 1 à 14, et
- un certain nombre d'éléments de maintien (3), en particulier des profilés d'angle.

19. Coffrage pour le formage d'un élément en béton coulé, comprenant au moins une unité de coffrage selon l'une des revendications 1 à 14 avec des éléments de maintien (3) montés.

20. Utilisation du coffrage selon la revendication 19 comme coffrage perdu pour plafonds, murs et dalles de sol en béton, comme coffrage perdu comme dalle de réparation, comme coffrage de porte, comme coffrage de fenêtre ou comme niche.
